# EUROPÄISCHE PATENTSCHRIFT

(11) **EP 0 315 923 B1**
(45) Veröffentlichungstag und Bekanntmachung des Hinweises auf die Patenterteilung: **11.03.1992**
(21) Anmeldenummer: 88118490.7
(22) Anmeldetag: 05.11.1988
(51) Int. Cl.: A41D 13/10

(54) **Torwarthandschuh**
Wicket-keeping glove
Gant de gardien de but

(30) Priorität: 09.11.1987 DE 3738005
(43) Veröffentlichungstag der Anmeldung: 17.05.1989
(73) Patentinhaber: Plätke, Ulrich, D-7460 Balingen 1 (DE)
(72) Erfinder: Plätke, Ulrich, D-7460 Balingen 1 (DE)
(74) Vertreter: Wolf, Eckhard, Dr.-Ing.

(56) Entgegenhaltungen:
- DE-A- 3 135 756
- DE-A- 3 203 023
- US-A- 1 655 015
- US-A- 3 416 158
- GB-A-19715A.D.1911

## Beschreibung

Die Erfindung betrifft einen Torwarthandschuh mit einer im Bereich der Finger 2 bis 5 (Zeigefinger, Mittelfinger, Ringfinger, Kleinfinger) kammartig eingeschnittenen und vorzugsweise mit einem Besatz aus elastischem Latexmaterial versehenen Oberhand, einem mit der Oberhand vorzugsweise über einen Seitenschichtel verbundenen Daumenzuschnitt und einer gegebenenfalls über Schichtel unter Bildung von Fingertaschen mit der Oberhand sowie mit dem Daumenzuschnitt verbundenen Innenhand aus weichem, außenseitig griffigem Material.

Es sind Torwarthandschuhe dieser Art bekannt, die als Fingerhandschuhe ausgebildet sind, deren Innenhand fingerlange Einschnitte aufweisen und somit völlig voneinander getrennte Fingertaschen bilden. Demgemäß wird die Angriffsfläche der Innenhand bei gespreizten Fingern im Zwischenbereich zwischen den Fingern unterbrochen, so daß dort kein Ballkontakt besteht und die Haftung entsprechend reduziert ist. Dies gilt umso mehr, als beim Vernähen der Einzelfinger die Kanten der Innenhand eine zur Oberhand weisende, durch die eingesteckten Finger noch verstärkte Wölbung erhalten, durch die die Kontaktfläche zum Ball weiter vermindert wird. Hinzu kommt, daß beim Ballkontakt im oberen Fingerkuppenbereich die Finger einzeln auslenken können, was zu einer Verschlechterung des Fangvermögens führt. Da der Torwart beim Fingerhandschuh außerdem die Möglichkeit hat, die einzelnen Finger getrennt abzubiegen, steht ihm im Überraschungsfall mit abgebogenem Finger nicht die ganze Handfläche als Fangfläche zur Verfügung. Auch die Verletzungsgefahr ist bei Fingerhandschuhen recht groß, da die Finger beim Auftreffen auf einen festen Widerstand, beispielsweise beim Kontakt mit dem Gegner oder beim Abstützen auf dem Boden leicht einzeln abgebogen und dabei gestaucht, ausgerenkt oder gar gebrochen werden können.

Bei einem Baseball-Handschuh mit innen angeordneten tiefen Fingertaschen und einer die Fingertaschen umfassenden Außenhülle ist es zur Vergrößerung der Fangfläche an sich bekannt (US 1655015), die Außenhülle innen-und oberhandseitig mit verkürzten Fingereinschnitten und damit mit einer vergrößerten Innen-und Oberhandfläche zu versehen.

Der Erfindung liegt die Aufgabe zugrunde, einen Torwarthandschuh für Großbälle, wie Fußbälle oder Handbälle zu schaffen, der eine große effektive Fangfläche im Innenhandbereich aufweist und bei welchem die einzelnen Finger bei lokalen Belastungen gegen ein ungewolltes Abbiegen oder Auslenken gesichert sind.

Zur Lösung dieser Aufgabe werden die im Kennzeichenteil des Anspruchs 1 angegebenen Merkmale vorgeschlagen. Weitere vorteilhafte Ausgestaltungen und Weiterbildungen der Erfindung ergeben sich aus den Unteransprüchen.

Die Vergrößerung der Angriffs- und Fangfläche des Torwarthandschuhs wird gemäß der Erfindung dadurch erreicht, daß die Innenhand im Bereich zwischen den Fingern 2 bis 5 eine zumindest teilweise ununterbrochene Fläche bildet.

Gemäß einer bevorzugten Ausgestaltung der Erfindung bildet die Innenhand bis zu den Fingerkuppen hin eine ununterbrochene Fläche, so daß die Finger nur in ihrer Gesamtheit und nicht mehr einzeln abgebogen werden können. Die ununterbrochene Innenhandfläche kann dabei im Bereich der einzelnen Fingerkuppen bogenförmig zugeschitten sein.

Nach einer weiteren bevorzugten Weiterbildung der Erfindung sind die im Bereich der Finger 2 bis 5 einander benachbarten Schichtel an ihrer der Innenhand zugewandten Kante miteinander verbunden, beispielsweise miteinander vernäht. Bei entsprechendem Zuschnitt können sie an dieser Stelle auch einstückig zusammenhängen. Im Bereich ihrer miteinander verbundenen Kanten sind die Schichtel so an der Innenhand angenäht, daß sie die Seitenwände der Fingertaschen bilden. Um eine ausreichende Fingerfreiheit innerhalb der Fingertaschen zu gewährleisten, sind die durch die zwischen den Fingern 2 bis 5 angeordneten Schichtel gebildeten Taschenwände an ihrer oberhandseitigen Naht länger als an ihrer innenhandseitigen Naht. Aus dem gleichen Grund sollten die Innenhand einerseits und die Oberhand in Verbindung mit den Schichteln andererseits eine das vollständige Aufspreizen der Finger 2 bis 5 ermöglichende Breite aufweisen.

Im folgenden wird die Erfindung anhand des in der Zeichnung in schematischer Weise dargestellten Ausführungsbeispiels näher erläutert. Es zeigen
- Fig. 1: eine Draufsicht auf die Innenhand eines Torwarthandschuhs;
- Fig. 2: eine Draufsicht auf die Oberhand des Torwarthandschuhs nach Fig. 1;
- Fig. 3: eine Draufsicht auf die Innenhand mit zur Handfläche eingeklapptem Daumen;
- Fig. 4: einen Schnitt entlang der Schnittlinie 4-4 der Fig. 1;
- Fig. 5: einen Schnitt entlang der Schittlinie 5-5 der Fig. 1.

Der Torwarthandschuh besteht im wesentlichen aus einer mit fingerlangen Einschnitten 12 versehenen Oberhand 10, einem durch einen Seitenschichtel 14 mit der Oberhand 10 verbundenen Daumenzuschnitt und einer über Seitenschichtel 14,15 und über Fingerschichtel 18 mit der Oberhand 10 sowie unmittelbar mit dem Daumenzuschnitt verbundenen Innenhand 20. Im unteren Bereich der Innenhand 20 schließt sich eine Stulpe 22 an, die eine Durchzugslasche 24 für ein im unteren Bereich der Oberhand angenähtes Spannband trägt. Das Spannband 26 kann mit seiner nicht dargestellten, als Hakenteil ausgebildeten Flächenreißverschlußhälfte am Schlaufenteil 28 des Flächenreißverschlusses festgelegt werden.

Die Innenhand weist eine bis zu den bogenförmig zugeschnittenen Fingerkuppen reichende geschlossene Außenfläche auf, die an den Nähten 32 unter Bildung einzelner Fingertaschen 34 für die Finger 2 bis 5 mit den innenhandseitigen Kanten der Fingerschichtel 18 verbunden sind. Die Nähte 32 sind dabei etwas kürzer als die Fingereinschnitte 12 in der Oberhand, so daß eine ausreichende Bewegungsfreiheit der Finger in den Fingertaschen 34 gewährleistet ist.

Die Innenhand besteht aus einer griffigen Latexschicht mit einer strukturierten Oberfläche, die auf ein nach der Innenseite weisendes Baumwollgewirk auflaminiert ist. Die Oberhand besteht zweckmäßig aus einem mit PVC und einer sehr dünnen PUR-Schicht beschichteten Kunstfaser- oder Baumwollgewebe. Auf der Oberhand können ferner verschiedene Besätze 36,38 aus Schaumgummi auflaminiert sein, von denen der kammartige Besatz 36 sich in den Fingerbereich hinein erstreckt und dadurch das Fausten erleichtern und die Fingergelenke gegen Verletzungen schützen soll. Für den Daumenzuschnitt und die Stulpe mit Durchzugslasche kann das gleiche Material wie für die Oberhand 10 verwendet werden, während die Schichtel aus einem etwas dünneren, PVC-beschichteten Kunstfaserstoff bestehen.

## Patentansprüche

1. Torwarthandschuh mit einer im Bereich der Finger 2 bis 5 (Zeigefinger, Mittelfinger, Ringfinger, Kleinfinger) kammartig eingeschnittenen, vorzugsweise mit mindestens einem elastisch nachgiebigen Besatz (36,38) versehenen Oberhand (10) und einer gegebenenfalls über Schichtel (18) im Bereich der Finger 2 bis 5 unter Bildung von Fingertaschen (34) mit der Oberhand (10) verbundenen Innenhand (20) aus weichem, außenseitig griffigem Material, **dadurch gekennzeichnet,** daß die Innenhand (20) im Bereich zwischen den Fingern 2 bis 5 eine zumindest teilweise ununterbrochene Fläche bildet.

2. Torwarthandschuh nach Anspruch 1, **dadurch gekennzeichnet,** daß die Innenhandfläche (20) bis zu den Fingerkuppen (30) ununterbrochen ist.

3. Torwarthandschuh nach Anspruch 1 oder 2, **dadurch gekennzeichnet,** daß die ununterbrochene Innenhandfläche (20) im Bereich der einzelnen Fingerkuppen (30) bogenförmig zugeschnitten ist.

4. Torwarthandschuh nach einem der Ansprüche 1 bis 3, **dadurch gekennzeichnet,** daß die im Bereich der Finger 2 bis 5 einander benachbarten Fingerschichtel (18) an ihrer der Innenhand (20) zugewandten Kante miteinander verbunden sind.

5. Torwarthandschuh nach Anspruch 4, **dadurch gekennzeichnet,** daß die einander benachbarten Fingerschichtel im Kantenbereich miteinander vernäht sind.

6. Torwarthandschuh nach Anspruch 4, **dadurch gekennzeichnet,** daß die einander benachbarten Fingerschichtel im Kantenbereich einstückig zusammenhängen.

7. Torwarthandschuh nach einem der Ansprüche 4 bis 6, **dadurch gekennzeichnet,** daß die Fingerschichtel (18) im Bereich ihrer miteinander verbundenen Kanten an der Innenhand (20) angenäht sind.

8. Torwarthandschuh nach einem der Ansprüche 1 bis 7, **dadurch gekennzeichnet,** daß die Innenhand (20) einerseits und die Oberhand (10) in Verbindung mit den Fingerschichteln (18) andererseits eine das vollständige Aufspreizen der Finger 2 bis 5 ermöglichende Breite aufweisen.

9. Torwarthandschuh nach einem der Ansprüche 1 bis 8, **dadurch gekennzeichnet,** daß die durch die Fingerschichtel (18) gebildeten Seitenwände der Fingertaschen (34) an ihrer oberhandseitigen Naht länger sind als an ihrer innenhandseitigen Naht (32).

## Claims

1. Goalkeeper's glove with the back of the hand (10) having comb-like cut-ins in the region of fingers 2 to 5 (index finger, middle finger, ring finger, little finger), and preferably with at least one trimming (36, 38) of elastic material, with a palm (20) which, if appropriate, is joined to the back of the hand (10) via gussets (18) in the regions of fingers 2 to 5 whilst forming finger pockets (34), of soft material with a good external, **characterised in that** the palm (20) has an at least partially uninterrupted surface in the region between fingers 2 to 5.

2. Goalkeeper's glove according to claim 1, **characterised in that** the palm surface (20) is unintkerrupted up to the fingertips (30).

3. Goalkeeper's glove according to claim 1 or 2, **characterised in that** the uninterrupted palm surface (20) is cut to be arc-shaped in the region of the individual fingertips (30).

4. Goalkeeper's glove according to one of claims 1 to 3, **characterised in that** the finger gussets (18), which are adjacent to one another in the region of fingers 2 to 5, are joined at their edge facing the palm (20).

5. Goalkeeper's glove according to claim 4, **characterised in that** the adjacent finger gussets are sewn together in the edge region.

6. Goalkeeper's glove according to claim 4, **characterised in that** the adjacent finger gussets are joined in the edge region in one piece.

7. Goalkeeper's glove according to one of claims 4 to 6, **characterised in that** the finger gussets (18) are sewn to the palm (20) in the region of their joined edges.

8. Goalkeeper's glove according to one of claims 1 to 7, **characterised in that** the palm (20) on the one side, and the back of the hand (10) in conjunction with the finger gussets (18) on the other side have a breadth which permits complete spreading of fingers 2 to 5.

9. Goalkeeper's glove according to one of claims 1 to 8, **characterised in that** the lateral surfaces of the finger shapes (34), as formed by the finger gussets (18), are longer at the backsided seam than at the palm-sided seam (32).

## Revendications

1. Gant de gardien de but, comprenant dans la région des doigts 2 à 5 (index, majeur, annulaire, auriculaire), un dessus de main (10) entaillé à la manière d'un peigne, de préférence muni d'au moins une garniture (36, 38) souple et élastique, et un intérieur de main (20) réalisé dans un matériau doux et antidérapant à l'extérieur, rattaché au dessus de main (10) dans la région des doigts 2 à 5, le cas échéant par l'intermédiaire de fourchettes (18), avec formation de poches de doigts (34), **caractérisé en ce** que, dans la région entre les doigts 2 à 5, l'intérieur de main (20) forme au moins partiellement une surface ininterrompue.

2. Gant de gardien de but selon la revendication 1, caractérisé en ce que la surface de l'intérieur de la main (20) est ininterrompue jusqu'aux bouts des doigts (30).

3. Gant de gardien de but selon l'une des revendications 1 ou 2, caractérisé en ce que la surface ininterrompue de l'intérieur de la main (20) est découpée en arc dans la région des différents bouts de doigts (30).

4. Gant de gardien de but selon l'une des revendications 1 à 3, caractérisé en ce que les fourchettes de doigts (18) voisines dans la région des doigts 2 à 5 sont reliées entre elles sur leur bord dirigé vers l'intérieur de la main (20).

5. Gant de gardien de but selon la revendication 4, caractérisé en ce que les fourchettes de doigts voisines sont cousues les unes avec les autres dans la région du bord.

6. Gant de gardien de but selon la revendication 4, caractérisé en ce que les fourchettes de doigts voisines sont réalisées d'un seul tenant dans la région du bord.

7. Gant de gardien de but selon l'une des revendications 4 à 6, caractérisé en ce que les fourchettes de doigts (18) sont cousues sur l'intérieur de main (20) dans la région de leurs bords rattachés entre eux.

8. Gant de gardien de but selon l'une des revendications 1 à 7, caractérisé en ce que l'intérieur de main (20) d'une part et le dessus de main (10), en combinaison avec les fourchettes de doigts (18), d'autre part présentent une largeur permettant un écartement complet des doigts 2 à 5.

9. Gant de gardien de but selon l'une des revendications 1 à 8, caractérisé en ce que les parois latérales des poches de doigts (34) formées par les fourchettes de doigts (18) sont plus longues sur leur couture située du côté du dessus de main que sur leur couture (32) située du côté de l'intérieur de main.
